# EUROPÄISCHE PATENTSCHRIFT

(11) **EP 1 051 286 B1**
(45) Veröffentlichungstag und Bekanntmachung des Hinweises auf die Patenterteilung: **04.06.2003**
(21) Anmeldenummer: 99953928.1
(22) Anmeldetag: 23.10.1999
(51) Int. Cl.: B26D 5/04, B26D 7/26

(54) **MESSERHALTER MIT AUSWECHSELBAREN MESSERELEMENTEN**
KNIFE GUIDE WITH INTERCHANGEABLE KNIFE ELEMENTS
GUIDE-LAMES A ELEMENTS LAMES AMOVIBLES

(30) Priorität: 27.11.1998 DE 19854778
(43) Veröffentlichungstag der Anmeldung: 15.11.2000
(73) Patentinhaber: Wilhelm Bilstein KG Spezialfabrik für Maschinenmesser und Kompressorventile, 51491 Overath (DE)
(72) Erfinder: BILSTEIN, Willi, D-51491 Overath (DE); PICKER, Ingo, D-53804 Much (DE)
(74) Vertreter: Langmaack, Jürgen, Dipl.-Ing.
(86) Internationale Anmeldenummer: EP9908046
(87) Internationale Veröffentlichungsnummer: WO00032366

(56) Entgegenhaltungen:
- EP-A- 0 077 127
- EP-A- 0 208 262
- DE-A- 2 414 705
- DE-A- 19 634 047
- DE-U- 8 710 780
- US-A- 3 185 010
- US-A- 4 641 575

## Beschreibung

Die Erfindung betrifft einen Messerhalter für Messerelemente zum Längsteilen von Materialbahnen, insbesondere aus Papieroder Kunststoffolie.

Durch das Längsteilen von Materialbahnen mit Hilfe von nebeneinander angeordneten Messerelementen, beispielsweise Quetschmessern, Rasierklingen oder auch Kreismessern, die nach dem Scherenschnittsystem arbeiten, werden aus den ursprünglich breiten Materialbahnen schmale Materialstreifen erzeugt, deren Breite sich jeweils nach dem entsprechenden Anwendungsfall richtet. Um möglichst schmale Bänder oder Streifen zu erzeugen, ist es notwendig, daß die an einem Messerbalken in entsprechendem Abstand nebeneinander festzulegenden Messerhalter eine möglichst geringe Baubreite aufweisen, da hierdurch die minimal mögliche Schnittbreite im wesentlichen bestimmt wird. Aufgrund der geringen Baubreite der Messerhalter und der gegebenen beschränkten Zugänglichkeit bei engstehender Positionierung, ist es schwierig, die Messerhalter zu bedienen und einzurichten. Es ist insbesondere bei Kreismessern ein Problem, eine möglichst einfache und somit schnelle Seitenanstellung des Kreismessers gegen das Untermesser zubewirken, die auch hinreichend genau erfolgen muß, um einen sauberen Schnitt zu gewährleisten.

Aus der DE-PS-24 52 201 ist ein druckmittelbetätigter Messerhalter für Rollenschneidemaschinen bekannt, der einen einzigen Kolben für die Absenkbewegung und Seitenanstellung benötigt, wobei das Kreismesser in seitlicher Richtung durch mechanische Bewegungsumlenkung anstellbar ist, und zwar über einen Seitenanschlag, der ein Kippen der Kreismesserverlagerung um einen Drehpunkt an der verlängerten Kolbenstange bewirkt. Nachteilig erweist sich ein derartiger Messerhalter dahingehend, daß die Anstellbewegung nicht variierbar gesteuert werden kann sondern aufgrund der konstruktiven Gestaltung vorgegeben ist.

Beim Längsteilen von Materialbahnen ist es für bestimmte Anwendungsfälle, bei denen präzise Schnittkanten am jeweiligen Streifen gefordert werden, notwendig jeweils beiderseits der Nutzstreifen sogenannte verlorene schmale Streifen herauszuschneiden. Eingesetzt wurden hierfür Doppelmesserköpfe, wie sie beispielsweise aus der DE-U- 1 992 832 bekannt sind, die den Nachteil einer großen Baubreite aufweisen.

Aus EP-B-0 077 127 ist ein Messerhalter bekannt, der einen mit einem Messerbalken verbindbaren Grundkörper aufweist, in dem eine Führungsanordnung verschieb- und einstellbar geführt ist, an der ein Starrer Arm schwenkbar gelagert ist. An einem Endes des Armes ist ein Messerkopf mit einem rotierbaren Kreismesser befestigt. Das andere ende des Armes stützt sich über eine Druckfeder am Grundkörper ab, so daß auf das an einem Gegenmesser anliegende Kreismesser in engen Grenzen eine Andruckkraft ausgeübt wird. Sowohl die Einstellung des Kreismessers in bezug auf seine Eintauchtiefe als auch die Anstellung gegen das Gegenmesser müssen von Hand vorgenommen werden.

Aus US-A-3,185,010, die als Bescheitung des nächstliegender standes der Technik angesehen wird ist ein Messerhalter ähnlicher Bauart bekannt, bei dem eine Führungsanordnung zur Einstellung der Eintauchtiefe mittels einer pneumatischen Kolben-Zylinder-Einheit in Richtung auf das Gegenmesser vorgeschoben wird. Auch hierbei ist an einem schwenkbar mit der Führungsanordnung verbundenen Arm ein Messerkopf mit Kreismesser angeordnet. Beim Erreichen der vorgesehen Eintauchtiefe läuft eine Kurvenführung am Arm auf einen Anschlag auf, so daß der Eintauchbewegung mechanisch eine Schwenkbewegung überlagert wird, durch die das Kreismesser am Gegenmesser zur Anlage kommt.

Der Erfindung liegt die Aufgabe zugrunde, einen Messerhalter für Messerelemente zu schaffen, der eine hohe Steifigkeit und gute Funktionssicherheit bei einer möglichst geringen Baubreite aufweist und der bei einer Verwendung eines Kreismessers eine zuverlässige Anstellung des Kreismessers zu dem Untermesser ermöglicht.

Die Aufgabe wird erfindungsgemäß gelöst durch einen Messerhalter mit den im Anspruch 1 angegebenen Merkmalen

Derartige Messerhalter werden jeweils mit ihrem Grundkörper in vorgegebenen Abständen, die von der gewünschten Schnittbreite abhängen, am Messerbalken festgelegt. Für die Anwendung des sogenannten "Scherenschnitts" ist am Schwenkarm als Messerträger ein Messerkopf mit einem rotierbar gelagerten Kreismesser angeordnet. Die Zustellung des an dem Messerkopf rotierbar gelagerten Kreismessers erfolgt dadurch, daß die in dem Grundkörper verschiebbar gelagerte Führungsstange über einen beispielsweise pneumatischen oder hydraulischen Stellantrieb in Richtung eines dem Kreismesser zugeordneten Untermesser bewegt wird, so daß das Kreismesser in eine vorgesehene Nut an einem Untermesser eintaucht. Sobald die zuvor eingestellte Eintauchtiefe des Kreismessers erreicht ist, erfolgt die Seitenanstellung des Kreismessers gegen das Untermesser, um einen sauberen Scherenschnitt zu gewährleisten. Die Seitenanstellung des Kreismessers wird dadurch erzielt, daß der Messerkopf an einem Schwenkarm angeordnet ist, der über ein Gelenk mit der Führungsstange verbunden ist. Bei Erreichen der vorgegebenen Eintauchtiefe wird über das in Form eines Druckkissens ausgebildete Betätigungsmittel der Schwenkarm seitlich so verschwenkt, daß das Kreismessers an der Gegenschneide des Untermessers zur Anlage kommt. Dadurch, daß das Gelenk oberhalb des Messerkopfes angeordnet ist, ergibt sich der Vorteil, daß eine geringere Baubreite des Messerhalters erzielbar ist im Vergleich zu einem seitlich von dem Messerkopf angeordneten Gelenk. Bei dem Betätigungsmittel kann es sich im Prinzip um eine pneumatische und/oder hydraulische Kolben-Zylindereinheit handeln, die mit einer Druckmittelversorgungsleitung in Verbindung steht. Die Anstellung des Kreismessers kann beispielsweise in Form einer Folgesteuerung realisiert werden, wobei zuerst die Führungsstange durch Druck auf eine mit der Führungsstange verbundenen Kolben bis in eine Endposition bewegt wird, und daß bei Erreichen der Endposition das Betätigungsmittel mit Druck beaufschlagt wird, das den Schwenkarm so weit bewegt, daß das Kreismesser am Untermesser zur Anlage kommt. Das Betätigungsmittel kann aber auch über eine gesonderte Zuleitung mit dem Druckmittel beaufschlagt werden. Die Ansteuerung kann über ein Zentralventil für alle Messerhalter einer Einrichtung zum Längsteilen gleichzeitig erfolgen.

In besonders zweckmäßiger Ausgestaltung der Erfindung ist vorgesehen, daß das Luftkissenelement durch einen Druckraum am Schwenkarm gebildet wird, der mit der Druckmittelversorgung in Verbindung steht und der mit einer elastischen Membran abgedeckt ist. Diese Anordnung hat nicht nur den Vorteil einer geringen Bautiefe, sondern arbeitet auch reibungsfrei. Ein Verklemmen ist ausgeschlossen.

Die besonderes vorteilhafte, erfindungsgemäße Bauform ist dadurch gegeben, wenn das Betätigungsmittel am Schwenkarm angeordnet ist und sich am Grundkörper abstützt, da die über das Betätigungsmittel auf den Schwenkarm wirkende Andruckkraft unabhängig von der Höhenstellung des mit dem Schwenkarm verbundenen Messerkopfes ist, so daß eine konstante Andruckkraft des Kreismessers um Untermesser für beliebige Eintauchtiefen gewährleistet ist. Als vorteilhaft erweist sich hierbei, daß einerseits das Betätigungsmittel noch innerhalb des Grundkörpers liegt, wodurch eine geringe Baubreite des Messerhalters erzielt wird, und andererseits der Schwenkarm mit dem Betätigungsmittel als Einheit ausgebildet ist, so daß er nach dem Lösen des Gelenkes abgenommen werden kann und so Wartungsund Einstellarbeiten am Betätigungsmittel aufgrund der leichteren Zugänglichkeit durch das Bedienpersonal einfacher realisierbar sind.

In vorteilhafter Ausgestaltung der Erfindung ist vorgesehen, daß zwei Führungsstangen vorgesehen sind, wodurch der auftretende Schneiddruck von den beiden Führungsstangen verwindungssteif aufgenommen wird und somit der Messerhalter insgesamt eine hohe Steifigkeit aufweist. Des weiteren verteilt sich durch die erfindungsgemäße Ausgestaltung des Messerhalters auch die Belastung auf die Führungen der Führungsstangen, wodurch diese einem geringeren Verschleiß ausgesetzt sind.

In zweckmäßiger weiterer Ausgestaltung der Erfindung ist vorgesehen, daß die Membran auf ihrer Außenseite mit einem Druckübertragungskörper versehen ist. Hierdurch wird die Membran gegen Verschleiß bei Relativbewegungen des Schwenkarms gegenüber dem Grundkörper geschützt. Der Druckübertragungskörper ist vorzugsweise starr ausgebildet.

In weiterer zweckmäßiger Ausgestaltung der Erfindung ist vorgesehen, daß dem Betätigungsmittel eine Rückstellfeder zugeordnet ist. Die Rückstellfeder kann einerseits den Schwenkarm in einer Grundposition halten, d. h. in einer nicht ausgelenkten Lage, und andererseits dient sie dazu, daß beim Abheben des Kreismessers von dem Untermesser der Schwenkarm mittels der Rückstellfeder wieder in die Grundposition zurückgedrückt wird, nachdem das Betätigungsmittel nicht mehr mit Druck beaufschlagt ist.

In vorteilhafter Ausgestaltung der Erfindung ist ferner vorgesehen, daß der Schwenkarm im Bereich des Gelenks geteilt ist, wobei die Schwenkarmteile lösbar miteinander verbunden sind. Hierdurch ist es möglich, den Messerträger mit Messern unterschiedlicher Trenncharakteristik einzusetzen. Neben einem Messerkopf mit rotierbarem Kreismesser für einen Scherenschnitt, wie vorstehend erläutert, kann auch ein Quetschmesser oder ein sogenannter Rasierklingenhalter auswechselbar mit dem Messerhalter verbunden werden. Damit ergibt sich ein erweiterter Einsatzbereich. Der Messerträger ist an einem unterhalb des Gelenks angeordneten Schwenkarmteil befestigt. Die aus dem Messerträger und dem unteren Schwenkannteil gebildete Baueinheit kann somit komplett ausgetauscht werden. Die lösbare Verbindung der Schwenkarmteile kann beispielsweise über eine Führung mit Feststellmitteln, beispielsweise eine Steckverbindung, erfolgen, die es ermöglicht, den auswechselbaren Schwenkarmteil von vorne aufzustecken, so daß ein Auswechseln auch dann möglich ist, wenn eine Vielzahl von Messerhaltern dicht nebeneinander am Messerbalken angeordnet ist.

In besonders zweckmäßiger Ausgestaltung der Erfindung sind im Bereich des Gelenks Mittel zur Verriegelung des Gelenks vorgesehen. Hierdurch ist es möglich, beim Einsatz eines Quetschmessers oder einer Rasierklinge anstelle eines Kreismessers die Wirkung des Betätigungsmittels auf den Schwenkarm zu blockieren, so daß der Schwenkarm als starre "Verlängerung" der Führungsstangen wirkt und somit ohne weitere Änderungsmaßnahmen ein derartiger Messerhalter auch für einen Quetschschnitt oder für einen Rasierklingenschnitt einsetzbar ist. Vorteilhaft ist es, Elemente für die Verriegelung am abnehmbaren Schwenkarmteil anzuordnen, beispielsweise in Form eines Vorsprungs, der beim Aufstecken auf den halterseitigen Teil des Schwenkarms in ein Gegenelement, beispielsweise eine Ausnehmung, eingreift.

In besonders vorteilhafter Ausgestaltung eines Messerhalters mit den vorstehend beschriebenen Merkmalen ist gemäß der Erfindung vorgesehen, daß die Verbindung zwischen Stellantrieb und Führungsstange durch wenigstens ein flaches Stegelement gebildet wird, das mit einem Ende mit dem Stellantrieb verbunden ist und das mit dem anderen Ende mit der Führungsstange verbunden ist, und daß am Stegelement ein vorzugsweise keilförmig zulaufender Anschlagkörper angeordnet ist, dem am Grundkörper wenigstens ein verschieb- und einstellbar gelagerter Gegenkörper zugeordnet ist. Mit dieser Anordnung ist trotz der sehr flachen Ausführung des Grundkörpers ein Mittel für eine Tiefeneinstellung vorgegeben, das darüber hinaus noch den Vorteil hat, daß es von der freien Vorderseite des Messerhalters aus betätigt werden kann. Der Gegenkörper wird fest eingestellt, so daß bei einer Druckbeaufschlagung des Stellantriebes über das flache Stegelement die Führungsstange mit dem Messerkopf nur um ein vorgebbares Maß abgesenkt werden kann, d. h. die Absenkbewegung mit der Anlage des Anschlagkörpers am Gegenkörpers beendet ist. Durch die Anordnung eines flachen Stegelementes ist ein genügender Freiraum auch bei sehr flachem Grundkörper für die Anordnung des Gegenkörpers mit seinem Stellmittel vorhanden.

In vorteilhafter Ausgestaltung der Erfindung ist vorgesehen, daß zwei mit Abstand zueinander angeordnete Stegelemente vorgesehen sind. Diese Anordnung erlaubt es, die beiden Stegelemente in einer rinnenförmigen Ausnehmung im Grundkörper zu führen und so eine zusätzliche Stabilisierung zu bewirken und den Anschlagkörper sowie die zugeordneten Gegenkörper zwischen den beiden Stegelementen anzuordnen.

In einer bevorzugten Ausgestaltung der Erfindung ist ferner vorgesehen, daß der Gegenkörper quer zur Bewegungsrichtung des Stellantriebes im Grundkörper geführt ist. Damit ist der Zugang zum Stellantrieb von der Vorderseite des Grundkörper her möglich.

In Ausgestaltung der Erfindung ist ferner vorgesehen, daß der Gegenkörper mit einer Gewindebohrung versehen ist und daß als Stelimittel eine im Grundkörper gelagerte Gewindespindel vorgesehen ist. Besonders zweckmäßig ist es, wenn zwei gegenläufig zueinander bewegbare Gegenkörper vorgesehen sind, die über eine Gewindespindel mit gegenläufigen Gewindeabschnitten beweg- und verstellbar miteinander verbunden sind. Hierdurch ergibt sich eine symmetrische Abstützung des Anschlagkörpers auf den keilförmig ausgebildeten Gegenkörpern, so daß das mit dem Anschlagkörper verbundene Stegelement kippkraftfrei im Grundkörper geführt werden kann.

In einer bevorzugten weiteren Ausgestaltung der Erfindung ist vorgesehen, daß der Stellantrieb über eine Rast-Steck-Verbindung lösbar mit der Führungsstange verbunden ist. Besonders zweckmäßig ist es bei der Anordnung von zwei parallelen Führungsstangen, wenn diese über ein Querstück fest miteinander verbunden sind, das mit einem Anschlußelement der Rast-Steck-Verbindung zum Gegenelement versehen ist.

Die Erfindung wird im folgenden anhand schematischer Zeichnungen von Ausführungsbeispielen erläutert. Es zeigen:
- Fig. 1: eine teilweise geschnittene seitliche Teilansicht einer ersten Ausführungsform eines Messerhalters,
- Fig. 2: eine teilweise geschnittene Vorderansicht des Messerhalters gemäß Fig. 1, in Verbindung mit einem Messerkopf für ein rotierbares Kreismesser,
- Fig. 3: eine Aufsicht auf den Schwenkarm mit Betätigungsmittel,
- Fig. 4: einen Horizontalschnitt durch den Schwenkarm gem. der Linie IV-IV in Fig. 3,
- Fig. 5: eine Abwandlung der Ausführungsform gem. Fig. 1 mit verriegelbarem Schwenkarm,
- Fig. 6: eine Anordnung von zwei Messerhaltern gem. Fig. 1 für einen zweiseitigen Scherenschnitt.

Fig. 1 und 2 zeigen in teilweise geschnittenen Ansichten eine Ausführungsform eines Messerhalters 1 mit einem als Kreismesser ausgebildeten Messerelement 2, das an einem Messerträger 17 gelagert ist. Dieser weist einen Grundkörper 3 auf, der an einem nicht näher dargestellten Messerbalken festlegbar ist. Der Grundkörper 3 weist zwei parallele Führungen 5 auf, wobei in den Führungen 5 Führungsstangen 7.1, 7.2 verschiebbar gelagert sind, die über ein Querjoch 7.3 starr miteinander verbunden sind.

Der Grundkörper 3 ist ferner mit einem Gehäuse 8 versehen, das einen vorzugsweise druckmittelbetätigbaren Stellantrieb 9 enthält, der nachstehend noch näher beschrieben wird. Wird der Stellantrieb mit Druckmittel beaufschlagt, führt das Kreismesser 2 eine Absenkbewegung in Richtung des Pfeils X aus, wodurch das Kreismesser 2 in eine Nut 14 eines Untermessers 15 eintaucht (Fig. 2). Wird der Stellantrieb 9 drucklos gesetzt, hebt eine Druckfeder 16 das Kreismesser 2 in Richtung des Pfeiles Y wieder in die Ruhestellung an.

Der als Messerkopf ausgebildete Messerträger 17 mit dem rotierbar gelagerten Kreismesser 2 ist an einem zweiarmigen Schwenkarm 18 befestigt, der schwenkbar auf einer Gelenkstange 19 gelagert ist, die mit dem Querjoch 7.3 verbunden ist. An einem Ende des Schwenkarmes 18, das als Betätigungsarm 20 dient, ist ein gestrichelt dargestellte Betätigungsmittel 21 befestigt, so daß durch eine Auslenkung des Betätigungsarmes 20 über das Betätigungsmittel 21 eine Auslenkung des Messerträgers 17 in die entgegengesetzte Richtung bewirkt wird (Pfeil A in Fig. 2).

Fig. 2 zeigt eine teilweise geschnittene Vorderansicht des Schwenkarmbereichs des Messerhalters gemäß Fig. 1 mit einem Grundkörper 3, in dem nicht näher dargestellte Führungsstangen 7.1, 7.2 verschiebbar gelagert sind, an deren Ende die Gelenkstange 19 gelagert ist.

Um die Gelenkstange 19 ist der Schwenkarm 18 schwenkbar gelagert. Der Betätigungsarm 20, der in der Ruhestellung dargestellt ist, wird durch eine Rückstellfeder 24 und das auf der gegenüberliegenden Seite zu der Rückstellfeder 24 am Gehäuse 3 anliegende Betätigungsmittel 21 in der Ruhestellung gehalten. Hierdurch ist gewährleistet, daß die vom Betätigungsmittel auf den Schwenkarm 20 einwirkende Kraft immer im gleichen Abstand zur Gelenkstange 10 eingeleitet und damit unabhängig von der Höhenstellung zum Grundkörper 3 immer eine konstante Andruckkraft auf das Kreismesser 2 übertragen wird.

Das Betätigungsmittel 21 wird be dem dargestellten Ausführungsbeispiel (Fig. 3 und 4) durch ein Luftkissenelement gebildet. Hierzu ist eine Ausnehmung 21.1 im Betätigungsarm 20 vorgesehen, die durch eine elastische, mit einem Druckübertragungskörper 21.2 abgedeckte Membran 21.3 druckdicht geschlossen ist. Die so geschlossene Ausnehmung ist über eine Zuleitung 22 an die Druckmittelversorgung, beispielsweise über einen Schlauch 22, angeschlossen, wie in Fig. 1 angedeutet. Wie Fig. 4 erkennen läßt, ergibt sich eine besonders flache Bauweise.

Nach Absenken des Messerkopfes 17 in Richtung des-Pfeils X wird bei Erreichen einer vorher eingestellten Position über die Druckmittelleitung 22 das Betätigungsmittel 21 mit Druck beaufschlagt, so daß der Betätigungsarm 20 die Rückstellfeder 24 ausgelenkt wird, wodurch der andere Arm mit dem Messerkopf 17 um die Gelenkstange 19 in Richtung des Pfeils A verschwenkt wird. Hierdurch erfolgt eine Anstellung des Kreismessers 2 gegen die die Gegenschneide bildende Nutflanke 25 mit gleichbleibender Andruckkraft, unabhängig von der Höheneinstellung, so daß ein sauberer Scherenschnitt gewährleistet wird.

Sofern der Messerkopf 17 in Richtung des Pfeils Y wieder abgehoben werden soll, wird das Betätigungsmittel 21 drucklos gesetzt, so daß die Rückstellfeder 24 den Betätigungsarm 20 in die Ruhestellung drückt und danach, wie in Fig. 1 angedeutet, die Rückstellfeder 16 den Messerkopf in Richtung des Pfeiles Y abhebt.

In Fig. 1 ist eine Anordnung zur Einstellung der "Eintauchtiefe" des über die Führungsstangen 7 absenkbaren Messerelementes 2 dargestellt. Bei der in Fig. 1 dargestellten Ausführungsform ist von dem auf den Grundkörper 3 aufgesetzten Gehäuse 8 eine vordere, hier nicht dargestellte Platine abgenommen, so daß der Innenraum des Gehäuses 8 sichtbar ist. Das im wesentlichen aus zwei parallelen Platinen 10 (hier ist nur die hintere Platine 10 sichtbar) über Distanzsstücke 11 gebildete Gehäuse ist lösbar mit dem Grundkörper 3 verbunden und trägt den als flache Kolben-Zylinder-Einheit ausgebildeten Stellantrieb 9. Der Kolben 9.1 des Stellantriebes 9 ist mit zwei flachen Stegelementen 12 und einem keilförmigen Anschlagkörper 13 fest verbunden. Die Stegelemente 12 sind zweckmäßigerweise in flachen Nuten der zugeordneten Platinen 10 geführt. Auf einer quer zu den Stegelementen 12 verlaufenden Führungsbahn 23 sind zwei entsprechend keilförmig ausgebildete Gegenkörper 23.1 verschiebbar geführt, die mit jeweils einer Gewindebohrung versehen sind und über eine Stellspindel 23.2 mit gegenläufigen Gewindeabschnitten je nach Drehung der Stellspindel 23.2 voneinander wegbewegt oder aufeinander zubewegt werden können. Je nach der Stellung der beiden Gegenkörper 23.1 ergibt sich dann der mögliche Absenkweg für den Kolben 9.1, der bei Anlage des keilförmigen Anschlagkörpers 13 an den Gegenkörpern 23.1 endet.

Die Stegelemente 12 sind an ihren freien Enden 12.1 mit jeweils einer schlitzförmigen Ausnehmung 12.2 versehen, die in Verbindung mit einem Zapfen 7.5, der an einer die beiden Führungsstangen 7.1 und 7.2 verbindenden Traverse 7.4 angeordnet ist, eine Rast-Steck-Verbindung bildet. Damit ist die Möglichkeit gegeben, nach dem Lösen des Gehäuses 8 vom Grundkörper 3 den Stellantrieb mit der durch den Anschlagkörper 13 und die Gegenkörper 23.1 gebildeten Höheneinstelleinrichtung vom Zapfen 7.5 und damit von den Führungsstangen 7.1, 7.2 zu lösen. Es ist aber auch möglich, diese Höheneinstelleinrichtung statt in einem gesonderten Gehäuse 8 unmittelbar im Grundkörper zu lagern, der dann entsprechend höher auszubilden ist.

In Fig. 5 ist eine gegenüber Fig. 1 abgewandelte Ausführungsform dargestellt, die ein Auswechseln von Messerträgern ermöglicht. Bei dieser Ausführungsform ist der Schwenkann 18 in der Weise geteilt, daß der sich unterhalb der Gelenkstange 19 befindliche Schwenkarmteil 20.1 lösbar ist. Hierzu ist am Betätigungsarm 20 unterhalb der Gelenkstange 19 ein Steckstift 27 fest angeordnet, der eine feststehende Formschlußfläche, beispielsweise in Form eines Bolzens 28, aufweist, dem eine entsprechende Gegenfläche am Schwenkarmteil 20.1 zugeordnet ist. Der Schwenkarmteil 20.1 weist eine zum Steckstift 27 korrespondierende Bohrung 29 als Aufnahme auf, wobei nach dem Aufstecken des Schwenkarmteils 20.1 auf den Steckstift 27 und nach der Anlage einer entsprechenden Ausnehmung 30 als zum Bolzen 28 korrespondierender Formschlußfläche 30 über eine Spannschraube 31 eine feste Verbindung der beiden Schwenkarmteile 20 und 20.1 gegeben ist.

Soll statt eines Kreismessers, wie anhand von Fig. 1 und 2 beschrieben, ein Quetschmesser oder eine Rasierklinge eingesetzt werden, dann muß die Schwenkbewegung des Schwenkarmes 18 unterbunden werden. Hierzu ist eine Verriegelung für den Schwenkarm 18 erforderlich, die eine starre Verbindung mit dem die beiden Führungsstangen 7.1 und 7.2 verbindenden Querjoch 7.3 bewirkt. Bei dem hier dargestellten Ausführungsbeispiel ist das Querjoch 7.3 mit einer Ausnehmung 32 versehen, in die ein mit dem Schwenkarmteil 20.1 verbundener Sperrbolzen 33 eingreift, sobald der Schwenkarmteil 20.1 auf den Steckstift 27 aufgeschoben und mit diesem über die Spannschraube 31 fest verbunden ist. Im übrigen entspricht der Aufbau der Ausführungsform gem. Fig. 5 dem anhand von Fig. 1 beschriebenen Aufbau.

In Fig. 5 sind ergänzend noch Gewindebohrungen 34 dargestellt, über die der Messerhalter 1 mit entsprechenden Anschlußmitteln zur Festlegung an einem Messerbalken verbunden werden kann.

Der Messerhalter 1 kann, wie in Fig. 5 ebenfalls dargestellt, mit Durchgangsbohrungen 35 versehen werden, die es erlauben, wie in Fig. 6 dargestellt, zwei Messerhalter der beschriebenen Art fest miteinander zu verschrauben. Die mit Kreismessern 2 bestückten Schwenkarme 18 sind dann spiegelbildlich zueinander angeordnet, so daß bei einer Druckbeaufschlagung des Betätigungsmittels 21 die beiden Kreismesser auseinandergespreizt werden und dann an beiden Nutflanken 25.1 und 25.2 eines Untermessers anliegen und somit ein sogenannter Mittelschnitt durchgeführt werden kann, bei dem beide Kanten des zu schneidenden Materialstreifens exakt geschnitten werden.

## Patentansprüche

1. Messerhalter (1) für Messerelemente (2) zum Längsteilen von Materialbahnen, der einen mit einem Messerbalken verbindbaren Grundkörper (3) aufweist, dem wenigstens eine verschiebbar gelagerte Führungsstange (7.1,7.2) zugeordnet ist, die an einem Ende mit einem Stellantrieb in Verbindung steht und die mit ihrem anderen Ende über ein Gelenk (19) mit wenigstens einem **starren** Schwenkarm (18) in Verbindung steht, an dem ein Messerträger (17) mit einem Messerelement (2) angeordnet ist, und dessen Gelenk (19) oberhalb des Messerträgers (17) angeordnet ist und der mit einem **ansteuerbaren** Betätigungsmittel (21) in Form eines Druckkissenelementes, das an eine Druckmittelversorgung (12) angeschlossen und über ein strömungsfähiges Druckmittel betätigbar ausgebildet ist in Verbindung steht, das am Schwenkarm(18) angeordnet ist und sich am Grundkörper (3) abstützt.

2. Messerhalter nach Anspruch 1, **dadurch gekennzeichnet, daß** zwei Führungsstangen (7.1, 7.2) vorgesehen sind.

3. Messerhalter nach einem der Ansprüche 1 oder 2, **dadurch gekennzeichnet, daß** das Druckkissenelement durch einen Druckraum (21.1) am Schwenkarm (18) gebildet wird, der mit einer Druckmittelversorgung (22) in Verbindung steht und der mit einer elastischen Membran (21.3) abgedeckt ist.

4. Messerhalter nach einem der Ansprüche 1 bis 3, **dadurch gekennzeichnet, daß** die Membran (21.3) auf ihrer Außenseite mit einem Druckübertragungskörper (21.2) versehen ist.

5. Messerhalter nach einem der Ansprüche 1 bis 4, **dadurch gekennzeichnet, daß** dem Betätigungsmittel (21) eine Rückstellfeder (24) zugeordnet ist.

6. Messerhalter nach einem der Ansprüche 1 bis 5, **dadurch gekennzeichnet, daß** der Schwenkarm (18) im Bereich unterhalb des Gelenks (19) geteilt ist, wobei die Schwenkarmteile lösbar miteinander verbunden sind.

7. Messerhalter nach einem der Ansprüche 1 bis 6, **dadurch gekennzeichnet, daß** im Bereich des Gelenks Mittel (32, 33) zur Verriegelung des Gelenks vorgesehen sind.

8. Messerhalter nach einem der Ansprüche 1 bis 7, **dadurch gekennzeichnet, daß** die Verbindung zwischen Stellantrieb (9) und Führungsstange (7.1, 7.2) durch wenigstens ein flaches Stegelement (12) gebildet wird, das mit einem Ende mit dem Stellantrieb (9) verbunden ist und das mit dem anderen Ende mit der Führungsstange (7.1, 7.2) verbunden ist, und daß am Stegelement (12) ein vorzugsweise keilförmig zulaufender Anschlagkörper (13) angeordnet ist, dem am Grundkörper (3) wenigstens ein verschieb- und einstellbar gelagerter Gegenkörper (23.1) zugeordnet ist.

9. Messerhalter nach Anspruch 8, **dadurch gekennzeichnet, daß** zwei mit Abstand zueinander angeordnete Stegelemente (12) vorgesehen sind.

10. Messerhalter nach Anspruch 8 oder 9, **dadurch gekennzeichnet, daß** der Gegenkörper (23.1) quer zur Bewegungsrichtung des Stellantriebs (9) im Grundkörper (3) geführt ist.

11. Messerhalter nach einem der Ansprüche 8 bis 10, **dadurch gekennzeichnet, daß** der Gegenkörper (23.1) mit einer Gewindebohrung versehen ist und daß als Stellmittel eine im Grundkörper gelagerte Gewindespindel (23.2) vorgesehen ist.

12. Messerhälter nach einem der Ansprüche 8 bis 11, **dadurch gekennzeichnet, daß** zwei gegenläufig zueinander bewegbare Gegenkörper (23.1) vorgesehen sind, die über eine Gewindespindel (23.2) mit gegenläufigen Gewindeabschnitten beweg- und stellbar miteinander verbunden sind.

13. Messerhalter nach einem der Ansprüche 8 bis 12, **dadurch gekennzeichnet, daß** zwei parallele Führungsstangen (7.1, 7.2) vorgesehen sind, die über ein Querstück (7.4) fest miteinander verbunden sind und das mit einem Anschlußelement (7.5, 12.2) als Rast-Steckverbindung zum Stegelement (12) versehen ist.

14. Messerhalter nach einem der Ansprüche 8 bis 13, **dadurch gekennzeichnet, daß** der Stellantrieb (9) lösbar mit dem Grundkörper (3) und der Führungsstange (7.1,7.2) verbunden ist.

## Claims

1. A knife guide (1) for knife elements (2) for the division of webs of material lengthwise, comprising a base body (3), which is able to be connected to a cutter bar and is associated with at least one displaceably mounted guide rod (7.1, 7.2), which is connected to an actuator with one of its ends and is connected with its other end, via a joint (19), to at least one rigid articulated arm (18), on which a knife carrier (17) comprising one knife element (2) is arranged and said joint (19) of which is arranged above said knife carrier (17) and which is connected to a controllable actuating means (21), which is arranged on said articulated arm (18) and supported by said base body (3) and which is in the form of a pressure pad element, which is connected to a pressure medium supply (12) and constructed in a way that it is able to be operated through a pressure medium able to flow.

2. A knife guide according to Claim 1, **characterised in that** it comprises two of said guide rods (7.1, 7.2).

3. A knife guide according to Claim 1 or 2, **characterised in that** said pressure pad element is created through a pressure chamber (21.1), which is arranged on said articulated arm (18) and connected to a pressure medium supply (22) and covered by an elastic diaphragm (21.3).

4. A knife guide according to any of the Claims 1 to 3, **characterised in that** the outer side of said diaphragm (21.3) is provided with a pressure transfer unit (21.2).

5. A knife guide according to any of the Claims 1 to 4, **characterised in that** said actuating means (21) is associated with a restoring spring (24).

6. A knife guide according to any of the Claims 1 to 5, **characterised in that** said articulated arm (18) splits up in the area below said joint (19), whereby the parts of said articulated arm are connected to one another in a detachable way.

7. A knife guide according to any of the Claims 1 to 6, **characterised in that** within the area of said joint means (32, 33) are provided to block said joint.

8. A knife guide according to any of the Claims 1 to 7, **characterised in that** the connection between said actuator (9) and said guide rod (7.1, 7.2) is formed by at least one flat bridge element (12), which with one of its ends is connected to said actuator (9) and with the other end to said guide rod (7.1, 7.2), and **in that** on said bridge element (12) a stopper (13), preferably in the shape of a wedge, is arranged, which is on said base body (3) associated with at least one displaceably and adjustably mounted corresponding element (23.1).

9. A knife guide according to Claim 8, **characterised in that** two of said bridge elements (12) are provided, which are arranged to one another at a distance.

10. A knife guide according to Claim 8 or 9, **characterised in that** said corresponding element (23.1) is positioned in said base body (3) across the moving direction of said actuator (9).

11. A knife guide according to any of the Claims 8 to 10, **characterised in that** said corresponding element (23.1) is provided with a tapped hole and **in that** as adjusting element a threaded spindle (23.2) mounted in said base body is provided.

12. A knife guide according to any of the Claims 8 to 11, **characterised in that** two of said corresponding elements (23.1) are provided able to be operated against one another, which are connected in a movable and adjustable way with one another via said threaded spindle (23.2) comprising sections of thread threaded in the opposite direction.

13. A knife guide according to any of the Claims 8 to 12, **characterised in that** two of said parallel guide rods (7.1, 7.2) are provided firmly connected with one another via a crossbar (7.4), which is provided with a connecting element (7.5, 12.2) functioning as a latch-on/plug-in connection to said leg element (12).

14. A knife guide according to any of the Claims 8 to 13, **characterised in that** said actuator (9) is connected to said base body (3) and said guide rod (7.1, 7.2) in a detachable way.

## Revendications

1. Support de lame (1) pour des éléments de lame (2) pour la découpe en longueur de bandes de matériau, comportant un corps de base (3) pouvant être relié à une barre porte-lame, auquel est associée au moins une tige de guidage (7.1, 7.2) logée de manière mobile, laquelle est reliée à un entraînement de positionnement au niveau d'une extrémité et, par l'autre extrémité, est reliée par une articulation (19) à au moins un bras pivotant (18) rigide, sur lequel est disposé un porte-lame (17) avec un élément de lame (2), et dont l'articulation (19) est disposée au-dessus du porte-lame (17), et qui est relié à un moyen d'actionnement (21) commandable conçu sous la forme d'un élément de coussin de pression raccordé à une alimentation en fluide de pression (12) et actionnable à l'aide d'un fluide de pression susceptible d'écoulement, qui est disposé sur le bras pivotant (18) et s'appuie sur le corps de base (3).

2. Support de lame selon la revendication 1, **caractérisé en ce que** deux tiges de guidage (7.1, 7.2) sont prévues.

3. Support de lame selon l'une quelconque des revendications 1 et 2, **caractérisé en ce que** l'élément de coussin de pression est formé par une chambre de pression (21.1) sur le bras pivotant (18), qui est reliée à une alimentation en fluide de pression (22) et qui est recouverte d'une membrane élastique (21.3).

4. Support de lame selon l'une quelconque des revendications 1 à 3, **caractérisé en ce que** la membrane (21.3) est munie d'un corps de transmission de pression (21.2) sur sa surface extérieure.

5. Support de lame selon l'une quelconque des revendications 1 à 4, **caractérisé en ce qu'**un ressort de rappel (24) est associé au moyen d'actionnement (21).

6. Support de lame selon l'une quelconque des revendications 1 à 5, **caractérisé en ce que** le bras pivotant (18) est divisé dans la zone en dessous de l'articulation (19), les éléments du bras pivotant étant reliés l'un à l'autre de façon amovible.

7. Support de lame selon l'une quelconque des revendications 1 à 6, **caractérisé en ce que** des moyens (32, 33) de verrouillage de l'articulation sont prévus dans la zone de l'articulation.

8. Support de lame selon l'une quelconque des revendications 1 à 7, **caractérisé en ce que** la liaison entre l'entraînement de positionnement (9) et la tige de guidage (7.1, 7.2) est constituée par au moins un élément de pont (12) plat qui est relié à l'entraînement de positionnement (9) par l'une des extrémités et à la tige de guidage (7.1, 7.2) par l'autre extrémité, et **en ce que** sur l'élément de pont (12) est disposé un corps de butée (13), de préférence en forme de coin auquel est associé, au niveau du corps de base (3), au moins un contre-corps (23.1) logé de manière mobile et réglable.

9. Support de lame selon la revendication 8, **caractérisé en ce que** deux éléments de pont (12) disposés à distance l'un de l'autre sont prévus.

10. Support de lame selon la revendication 8 ou 9, **caractérisé en ce que** le contre-corps (23.1) est guidé dans le corps de base (3) transversalement au sens du mouvement de l'entraînement de positionnement (9).

11. Support de lame selon l'une quelconque des revendications 8 à 10, **caractérisé en ce que** le contre-corps (23.1) est pourvu d'un taraudage, et **en ce qu'**il est prévu une tige filetée (23.2) logée dans le corps de base en tant que moyen de positionnement.

12. Support de lame selon l'une quelconque des revendications 8 à 11, **caractérisé en ce que** deux contre-corps (23.1) à mouvements opposés l'un par rapport à l'autre sont prévus, qui sont reliés l'un à l'autre de manière mobile et réglable par une tige filetée (23.2) ayant des zones de filets opposées.

13. Support de lame selon l'une quelconque des revendications 8 à 12, **caractérisé en ce que** deux tiges de guidage (7.1, 7.2) parallèles sont prévues, qui sont solidarisées l'une à l'autre à l'aide d'un élément transversal (7.4), qui est muni d'un élément de raccord (7.5, 12.2) formant un raccord par encliquetage-emboîtement avec l'élément de pont (12).

14. Support de lame selon l'une quelconque des revendications 8 à 13, **caractérisé en ce que** l'entraînement de positionnement (9) est relié de façon amovible au corps de base (3) et à la tige de guidage (7.1, 7.2).
